# EUROPÄISCHE PATENTSCHRIFT

(11) **EP 2 062 832 B1**
(45) Veröffentlichungstag und Bekanntmachung des Hinweises auf die Patenterteilung: **20.04.2011**
(21) Anmeldenummer: 08151227.9
(22) Anmeldetag: 08.02.2008
(51) Int. Cl.: B65D 88/28, B65D 90/60, B65D 90/64, B65D 90/66, B65D 90/00

(54) **Silo für körniges Material zum Lagern und nachfolgendem dosierten Abgeben in ein oder mehrere Transportfahrzeuge**
Silo for granular material for storing and consequent metered dispensing into one or several transport vehicles
Silo pour matériau en grain destiné au stockage et à la distribution dosée dans un ou plusieurs véhicules de transport

(30) Priorität: 20.11.2007 IT VR20070165; 21.11.2007 IT VR20070166
(43) Veröffentlichungstag der Anmeldung: 27.05.2009
(73) Patentinhaber: Agristrade S.p.A., 39100 Bolzano (IT)
(72) Erfinder: Marin, Silvano, 39100 Bolzano (IT); Marin, Andrea, 39100 Bolzano (IT)
(74) Vertreter: Leske, Thomas

(56) Entgegenhaltungen:
- EP-A- 0 950 622
- DE-A1- 2 219 853
- DE-B- 1 116 157
- DE-B- 1 250 350
- US-A- 6 139 241

## Beschreibung

Die vorliegende Erfindung bezieht sich auf ein Silo zur Lagerung und zum dosierten Entladen mittels Schwerkraft von Schüttgut, insbesondere von Salz zur Vermeidung der Eisbildung auf Straßen, auf ein Transportfahrzeug nach dem Oberbegriff des Anspruchs 1. Das Entladen erfolgt mit unterschiedlichem Durchsatz und ausschließlich mittels Schwerkraft ohne eine Zwangsbewegung des Schüttguts.

Heutzutage kommen häufig Silos mit kreisförmigem Behälterquerschnitt (d.h. zylinderförmige Silos) zum Einsatz, wobei der Behälter auf einem Rahmengestell lagert, so dass er sich so weit über dem Erdboden befindet, dass die Transportfahrzeuge (LKW mit entsprechendem Aufbau) unter den Behälter einfahren können und das im Behälter befindliche Schüttgut über eine spezielle Auslasseinheit in den Aufbau des LKW eingefüllt werden kann.

Typischerweise befindet sich zwischen dem oberen Teil dieser Silos (die wie oben erwähnt einen grundsätzlich zylindrischen Querschnitt aufweisen) und der Auslasseinheit ein unteres Verbindungselement mit grundsätzlich kegelstumpfförmigem Verlauf.

Einer der größten Nachteile dieser Siloart liegt darin, dass das Entladen des Schüttguts, wie bereits erwähnt, durch eine kreisförmige (in der Regel kleine) Auslasseinheit erfolgt, was zur Konzentration des entladenen Schüttguts an einer einzigen Stelle des LKW führt. Um das Schüttgut über die gesamte Länge des LKW-Aufbaus zu verteilen, muss der LKW folglich während des Beladevorgangs unter dem Silo bewegt werden

Ein weiterer Nachteil der oben beschriebenen Silos besteht darin, dass während des Entladevorgangs, insbesondere bei hohen Entladegeschwindigkeiten, nicht selten Brücken aus verdichtetem Schüttgut entstehen, die zur Bildung von Hohlräumen führen Herabfallendes Schüttgut kann dann in bestimmten Fällen im Inneren des Behälters derartige Unterdrücke erzeugen, dass die Dichtheit der Struktur als solche gefährdet ist.

In zunehmendem Maße können die Lagerflächen, auf denen derartige Silos aufgestellt werden, darüber hinaus auch-von verschiedenartigen Transportfahrzeugen, die unterschiedlichen, mit dem Einsatz im Bedarfsfall beauftragten Körperschaften oder Verwaltungen angehören, angefahren werden (Entnahme des Schüttguts im Selbstbedienungsverfahren). Insbesondere bei Selbstbedienungs-Anlagen erweist es sich daher als besonders wichtig, dass die Entnahmevorgänge schnell und flexibel ablaufen, d.h. dass sie an unterschiedliche Transportfahrzeuge, die an das Silo heranfahren, angepasst werden können.

Aus der Schrift EP 950 622 B1 ist ein Silo nach dem Oberbegriff des Patentanspruchs 1 bekannt.

Aus dem deutschen Gebrauchsmuster DE 83 26 788 U1 ist ein Silo für Granulate oder ähnliche Medien bekannt. Das Silo besteht aus einem vertikal ausgerichteten zylindrischen Behälter, der bodenseitig in ein sich nach unten kegelstumpfförmig verjüngendes Mündungsende übergeht Das Mündungsende setzt sich in einen Auslaufstutzen fort, der zur Ausgabe des Mediums mehrere Auslauföffnungen mit Rohrstutzen aufweist Eine keilartige Verjüngung des in seiner Grundform zylindrischen Auslaufstutzens ergibt sich durch Seitenwände so, dass ein Boden als schmale Rechteckfläche verbleibt.

Problematisch an diesem Auslaufstutzen ist, dass er sich kontinuierlich verjüngt und dadurch zunehmend Rückhaltekräfte auf das Granulat ausübt. Um den Fluss des Granulats dennoch aufrecht zu erhalten, sind komplizierte Einbauten wie Leitkegel und Kanäle erforderlich. Eine Teilaufgabe der Erfindung ist es, solche Einbauten zu vermeiden und dennoch einen ungestörten Ablauf des Granulats zu ermöglichen,

Aus einem weiteren Stand der Technik gemäß dem deutschen Patent DE 1116 157 C ist ein konisch erweiterter Fassraum bekannt, an den sich Auslaufschurren nach unten anschließen. Die Ausläufe der Schurren weisen jeweils einen rechteckigen Querschnitt auf, wobei die vier Ecken des Auslaufs nicht vom Fassraum verdeckt werden. Der Querschnitt der Auslaufschurren nimmt deutlich ab im Vergleich zum unteren Querschnitt des Fassraums.

Die Hauptaufgabe der vorliegenden Erfindung besteht darin, ein Silo zur Lagerung und zum Entladen von Schüttgut bereitzustellen, das die oben beschriebenen Nachteile behebt oder weitestmöglich reduziert. Im Rahmen dieser Aufgabenstellung besteht ein Ziel der vorliegenden Ereindung insbesondere darin, ein Silo zur Lagerung und zum Entladen von Schüttgut zur Verfügung zu stellen, das in der Lage ist, das Schüttgut schnell zu entladen, um so eine sofortige Verteilung des Salzes auf der Straße zu ermöglichen.

Ein weiteres Ziel dieser Erfindung besteht darin, ein Silo vorzustellen, das ein effizientes und gleichmäßiges Entladen des Schüttguts auf die Transportmittel ermöglicht, wobei das Schüttgut auf der gesamten Fläche des Transportmittels verteilt wird, ohne dass der LKW während des Beladevorgangs bewegt werden muss Nicht zuletzt ist es Ziel dieser Erfindung, ein Silo zur Lagerung und zum Entladen von Schüttgut vorzustellen, das in der Lage ist, das Entladen von Schüttgut auf Fahrzeuge unterschiedlicher Größen und Ausmaße zu optimieren und dabei insbesondere ein Verdichten des Schüttguts im Bereich der Auslasseinheit zu verhindern.

Diese Aufgabenstellung sowie diese und weitere Vorteile, die im folgenden ausführlicher behandelt werden, werden bei einem Silo nach dem Oberbegriff des Anspruchs 1 dadurch erreicht, dass der Behälter einen oberen Behälterteil mit einem grundsätzlich kreisförmigen Querschnitt aufweist, während der darunter befindliche Entladekorpus die Form eines Kegelstumpfs mit nach unten abnehmendem Querschnitt besitzt, und dass die Auslassvorrichtung in Form eines Verbindungselements mit in Richtung zum Boden zunehmendem Querschnitt zwischen dem unteren Teil des erwähnten Entladekorpus und der länglichen Auslasseinheit ausgebildet ist, wobei die erwähnte Auslasseinheit länger ist als der Durchmesser des unteren Teils des Entladekorpus.

Weitere Eigenschaften und Vorteile der Erfindung gehen aus der Beschreibung einiger bevorzugter, aber nicht ausschließlicher Ausführungsformen eines erfindungsgemäßen Silos zur Lagerung und zum dosierten Entladen mittels Schwerkraft von Schüttgut hervor, welche beispielhaft und nicht einschränkend in den beiliegenden Zeichnungen dargestellt sind, von denen:
- Abbildung 1: eine schematische Frontalaufsicht eines erfindungsgemäßen Silos zeigt;
- Abbildung 2: eine Untenansicht des Silos zur Lagerung und zum Entladen von Schüttgut zeigt;
- Abbildung 3: eine seitliche Aufsicht in vergrößertem Maßstab des unteren Teils des erfin- dungsgemäßen Silos mit einem Transportmittel zeigt;
- Abbildung 4: eine teilweise transparente Übersicht des Verbindungselements zeigt; und
- Abbildung 5: eine Skizze des ebenfalls erfindungsgemäßen Steuersystems darstellt.

Bei den im Folgenden dargestellten Ausführungsbeispielen können einzelne, bestimmten Beispielen zugeordnete Eigenschaften in der tatsächlichen Ausführung durch andere Eigenschaften ersetzt werden, die in anderen Ausführungsbeispielen enthalten sind. Die oben erwähnten Abbildungen zeigen eine bevorzugte Ausführungsform des in seiner Gesamtheit als Nummer 1 bezeichneten Silos zur Lagerung und zum dosierten Entladen mittels Schwerkraft von Schüttgut, insbesondere von Salz zur Vermeidung von Eisbildung auf Straßen, auf ein Transportfahrzeug 100.

Unter besonderer Bezugnahme auf die abgebildeten Ausführungsformen, besteht das Silo 1 aus einen Behälter 2, der typischerweise auf einem Rahmengestell 3 lagert.

Der Behälter 2 besteht aus einem oberen Behälterteil 2a mit grundsätzlich kreisförmigem Querschnitt (so dass praktisch ein zylindrischer Körper entsteht) sowie aus einem darunter angeordneten, grundsätzlich kegelstumpfförmigen Entnahmekorpus 2b mit nach unten abnehmendem Querschnitt. Das Silo verfügt darüber hinaus über Befüllhilfen bekannter Art zum Befüllen des Behälters 2 mit dem zu lagernden Schüttgut sowie über Austragshilfen 4 zum Austragen des Schüttguts auf die Transportfahrzeuge 100 Erfindungsgemäß beinhaltet das Silo 1 eine Auslassvorrichtung 5, bestehend aus einem Verbindungselement 6, das sich zwischen dem unteren Teil 2c des unten angeordneten Entnahmekorpus 2b und der länglichen Auslasseinheit 7 befindet, Im Detail betrachtet, kann die längliche Auslasseinheit 7 in ihrem Längsverlauf 101 mehrere Auslassöffnungen 8 aufweisen, die zwischen einem Schließ- und mindestens einem Öffnungszustand wechseln können: Wie im Folgenden näher ausgeführt wird, ist der Zustand der einzelnen Auslassöffnungen 8 unabhängig vom Zustand der übrigen Auslassöffnungen 8 veränderbar. Entsprechend einer bevorzugten Ausführungsform, die unter anderem aus der Übersichtszeichnung in Abbildung 4 hervorgeht, ist das Verbindungselement 6 so gestaltet, dass die Auslasseinheit 7 länger ist als der Durchmesser des unteren Teils 2c, während ihr Querschnitt vorzugsweise kleiner als dieser Durchmesser sein sollte.

Der Wechsel zwischen dem geschlossenen Zustand und den verschiedenen Öffnungszuständen erfolgt zunächst durch Betätigen der Austragshilfen 4. Genauer betrachtet, und unter Bezugnahme auf Abbildung 4, können die Austragshilfen 4 aus Lochplatten 31 und 32 bestehen, deren Bewegung so steuerbar ist, dass mindestens ein erster und ein zweiter Öffnungszustand der Auslasseinheit 7 erzeugt werden können. Die beiden Platten 31 und 32 sind mit einem Betätigungselement 33 verbunden und bilden zusammen mit diesem eine Austragseinheit.

Zweckmäßigerweise sind die Lochplatten 31 und 32 mit Löchern 34 versehen und übereinander angeordnet Eine der beiden Platten (die als Nummer 31 bezeichnete) ist feststehend, während die andere Platte 32 der Austragseinheit beweglich ist und mittels des Betätigungselements 33 bewegt wird.

Die feststehende Platte 31 ist ortsfest in der Auslasseinheit 7 angebracht und verschließt diese, während die bewegliche Platte 32 so gelagert ist, dass sie parallel zur unbeweglichen Platte verschiebbar ist.

Auf diese Weise kann die bewegliche Platte 32, durch die Betätigung des Betätigungselements 33, eine Ausgangsposition einnehmen, in der die Löcher 34 der beiden Platten 31 und 32 nicht übereinanderliegen sowie mehrere Zwischenpositionen, in denen die Löcher 34 der beiden Platten 31 und 32 teilweise übereinanderliegen und eine Endposition, in der die Löcher 34 der beiden Platten 31 und 32 vollständig übereinanderliegen, so dass die Entnahmegeschwindigkeit des Schüttguts beliebig in Abhängigkeit von der zu entladenden Schüttgutmenge und gegebenenfalls von den Eigenschaften des Transportmittels, variiert werden kann.

Wenn die Platten 31 und 32 sich in den Zwischenpositionen bzw in der Endposition befinden, bilden sie praktisch die Durchlassöffnungen 8, die es ermöglichen, das Schüttgut nicht konzentriert an einer Stelle, sondern entlang der gesamten (oder, wie im Folgenden erläutert werden wird, teilweisen) Länge der Auslasseinheit 7 zu entnehmen.

In der Ausgangsposition bilden die Löcher 34 der beiden Platten 31 und 32 keinerlei Durchlassöffnung für das Schüttgut und die Auslasseinheit 7 ist dicht verschlossen. In der Endposition liegen die Löcher 34 der beiden Platten 31 und 32 aufeinander und bilden die größtmögliche Durchlassöffnung für das Schüttgut, die Auslassvorrichtung 7 weist in dieser Stellung die größte Entnahmekapazität auf.

In den Zwischenpositionen werden Durchlassöffnungen mit Zwischendurchmessern gebildet, mittels derer die Entnahme des Schüttguts durch die Auslasseinheit 7 und insbesondere durch die Auslassöffnungen 8 dosiert werden kann.

Die Wahl der jeweiligem Position hängt von der Menge des zu entladenden Schüttguts, von der Körnung des zu entladenden Schüttguts sowie von der für die Befüllung zur Verfügung stehenden Zeit ab und kann in Abhängigkeit von der gewünschten Entladegeschwindigkeit verändert werden

Zweckmäßigerweise ist das Betätigungselement 33 mit einem linearen Stellglied ausgestattet, das vorteilhafterweise aus einem hydraulisch angetriebenen Kolben bestehen kann, der am Behälter 2 befestigt ist Das freie Ende des Kolbens ist mit der beweglichen Platte 32 verbunden, um diese bewegliche Platte 32, durch Aus- und Einfahren in die Ausgangsstellung, die Zwischenstellungen und die Endstellung zu bewegen.

In Abbildung 4 ist schematisch (Nummer 21) eine Sicherheitsvorrichtung, vorzugsweise ein Druckspeicher, dargestellt Derartige Sicherheitsvorrichtungen sind bekannt und ihr Zweck besteht darin, bei Stromausfall oder im Notfall, den in ihnen gespeicherten Druck freizugeben und an den Kolben 33 abzugeben, um die bewegliche Platte 32 unverzüglich in die Ausgangsstellung zu bringen.

Ein weiterer, besonders wichtiger Aspekt der vorliegenden Erfindung besteht darin, dass jeder Auslassöffnung 8 ein Schließblech 10 zugeordnet ist, das zwischen einer Schließposition der jeweiligen Auslassöffnung 8 und mindestens einer Öffnungsposition, in der es die Durchlassöffnung der Auslassöffnung 8 nicht verschließt, verschoben werden kann. Die Funktion der Schließbleche 10 besteht darin - auch wenn durch die Überlappung der Löcher 34 die unterschiedlichen Durchlassöffnungen gebildet werden, d.h. bei austretendem oder zur Entnahme bereitem Schüttgut - lokal auf die Auslassöffnungen 8 einzuwirken und den Durchlassquerschnitt der Auslasseinheit 7 an die Größe der Transportfahrzeuge 100 anzupassen, Die Schließbleche 10 können automatisch durch die Austragshilfen betätigt werden (z.B. durch die linearen Stellglieder 33a), sie können jedoch auch von Hand bewegt werden.

In diesem Zusammenhang erweist sich die Option der automatischen Betätigung der Schließbleche 10 als besonders vorteilhaft im Falle von Silos 1 mit Selbstbedienung sowie, im Allgemeinen, wenn die Entnahmen häufig mit Transportmitteln unterschiedlicher Größe und unterschiedlichen Fassungsvermögens erfolgen. In diesem Fall bringen die Austragshilfen (insbesondere die linearen Stellglieder 33a) - nachdem die Art des Transportfahrzeugs 100, welches die Entnahme des Schüttguts angefordert hat, mittels grundsätzlich bekannter Technologien erkannt und identifiziert wurde - die Schließbleche 10 in die Schließ- oder Öffnungsposition, um den Entnahmequerschnitt automatisch an die Maße der Transportfahrzeuge anzupassen, Wie in der Übersichtszeichnung 4 schematisch dargestellt, können die Schließbleche 10 mit den linearen Stellgliedern 33a, welche in der Lage sind, die Bewegung der Schließbleche zu ermöglichen, verbunden werden.

Die Funktionsweise des erfindungsgemäßen Silos zur Lagerung und zum dosierten Entladen mittels Schwerkraft von Schüttgut, inbesondere Salz zur Verhinderung von Eisbildung auf straßen, auf ein Transportfahrzeug, geht klar aus den vorstehenden Ausführungen hervor Insbesondere wurde dargestellt, dass der Einsatz einer länglichen Auslasseinheit neben einer Erhöhung der Entladegeschwindigkeit (und folglich schnellerer Verteilung des Salzes auf den Straßen) auch eine bessere Verteilung des Schüttguts im Aufbau des Transportfahrzeugs ermöglicht.

Des weiteren wurde dargestellt, dass das vorbeschriebene Silo eine Entladung des Schüttguts allein durch Schwerkraft ermöglicht, d.h. ohne den Einsatz mechanischer Hilfsmittel in Form von Schlitten, Gestellen oder ähnlichem, wodurch eine deutliche Kostenersparnis sowohl hinsichtlich der Konstruktionskosten als auch hinsichtlich der Kosten für die Abwicklung der Entnahmevorgänge erzielt wird und das Austreten des Schüttguts auch unter schwierigsten Bedingungen gewährleistet ist.

Die so konzipierte Erfindung kann zahlreichen Änderungen oder Varianten unterworfen werden, die alle im Rahmen des Erfindungskonzepts liegen. So kann das Silo 1 beispielsweise mit Geräten zur Erkennung der korrekten Position des Transportmittels 100 ausgestattet werden, welche überprüfen, ob der Fahrzeugaufbau so positioniert ist, dass das aus der länglichen Auslasseinheit 7 ausströmende Schüttgut komplett in den Fahrzeugaufbau gelangt, wobei das Risiko des Überlaufens und des Materialverlusts ausgeschlossen ist.

In der tatsächlichen Ausführung können die Maße beliebig an die jeweiligen Anforderungen angepasst werden Darüber hinaus können alle Details durch andere, technisch gleichwertige Elemente ausgetauscht werden.

Die vorliegende Erfindung betrifft auch ein System zur Steuerung der Abgabe von Schüttgut aus dem Silo. Das bekannte System zur Steuerung der Abgabe von Schüttgut aus einem Silo sieht vor, dass der Nutzer mit seinem LKW auf den Silostellplatz fährt und sein Fahrzeug dort so abstellt, dass der LKW-Aufbau sich unter dem Schüttgutauslass befindet Der Nutzer steigt dann aus der Fahrerkabine aus und begibt sich zu einer Säule, an der sich die Schnittstelle zur Übertragung der Daten an das Steuersystem befindet; diese Säule ist in der Regel mit einer Bedientastatur und einem Bildschirm versehen, so dass der Nutzer seinen Erkennungscode eingeben und, nachdem er vom System erkannt wurde, die Abgabe der gewünschten Schüttgutmenge anfordern kann. Nach dem Beladen des LKW mit dem Schüttgut besteigt der Nutzer wieder die Fahrerkabine und verlässt den Silostellplatz. Bei anderen Steuersystemen erfolgt die Erkennung des Nutzers nicht durch Eingabe einer Codenummer über eine an der Säule angebrachte Tastatur, sondern mittels einer berührungslos arbeitenden Erkennungsvorrichtung (z.B Chipkarte), die ebenfalls an einer Säule angebracht ist.

Es ist offensichtlich, dass der Hauptnachteil der oben kurz beschriebenen Systeme darin besteht, dass der Nutzer (LKW-Fahrer) aus der Fahrerkabine aussteigen und sich zur Säule begeben muss, um eine Verbindung mit den Kontrollinstrumenten des Steuersystems herzustellen. Dieses Vorgehen erweist sich vor allem deshalb als problematisch, weil diese Silos in der Regel Salz zur Vermeidung der Eisbildung auf den Straßen beinhalten und die Abgabe demzufolge unter relativ ungünstigen Witterungsbedingungen erfolgt. Ein weiterer Nachteil besteht in der langen Ausführungsdauer dieser Vorgänge, welche sich negativ auf die Einsatzgeschwindigkeit auf den Straßen auswirkt. Im Versuch, die oben beschriebenen Nachteile auszuräumen, wurden Säulen vorgeschlagen, bei denen die Eingabetastatur über ein Verbindungskabel so mit der Säule verbunden ist, dass der Nutzer im LKW sitzen bleiben und, indem er sich aus dem Fenster beugt, die Tastatur, welche in der Regel mit einem Anzeigegerät verbunden ist, zu sich in die Fahrerkabine holen kann.

Nach dem Erkennungsvorgang und der Wahl der Lademenge kann der Fahrer, indem er sich erneut aus dem Fenster beugt, die Tastatur mit dem Anzeigegerät wieder an der Säule ablegen. Wenngleich diese Lösung einige der bei den herkömmlichen Steuergeräten beklagten Nachteile behebt, so ist sie dennoch nicht frei von Nachteilen.

Zum einen setzt auch dieses Gerät ein unpraktisches Verfahren zur Erkennung des Nutzers voraus Zum anderen erweist sich der Zugang zur Tastatur aufgrund der unterschiedlichen Abmessungen der LKW, die an den Silostandplatz heranfahren können, nicht immer als bequem Die Zusatzaufgabe der vorliegenden Erfindung besteht darin, ein System zur Steuerung der Abgabe von Schüttgut aus dem Silo zur Verfügung zu stellen, das in der Lage ist, diese Nachteile zu beheben oder weitestgehend zu reduzieren.

Im Rahmen dieser Aufgabenstellung besteht ein Zweck dieser Erfindung insbesondere darin, ein System zur Steuerung der Abgabe von Schüttgut aus dem Silo bereitzustellen, das es ermöglicht, die Erkennung des Nutzers zu vereinfachen und vor allem zu beschleunigen (insbesondere bei Anlagen mit möglicher Selbstbedienung) und die Auswahl der abzugebenden Schüttgutmenge für den Nutzer angenehmer zu gestalten

Diese Ziele werden erreicht durch ein System zur Steuerung der Abgabe von Schüttgut aus einem Silo, mit Kontrollinstrumenten zur Steuerung der Abgabe von Schüttgut aus dem Silo. Das vorgenannte System zeichnet sich dadurch aus, dass es Geräte zur drahtlosen Datenfernübertragung beinhaltet, welche sich im Besitz des Nutzers befinden und in der Lage sind, eine Fernverbindung mit den oben genannten Kontrollinstrumenten herzustellen, um an diese Kontrollinstrumente Informationen zum Erkennungscode des Nutzers und zu der vom Nutzer angeforderten Schüttgutmengen zu übermitteln.

Vorteilhafterweise sieht das erfindungsgemäße System vor, dass die Geräte zur Datenfernübertragung einen Aufnahmekorpus mit Tastatur beinhalten, der sich im Besitz des Nutzers befindet und in der Lage ist, Daten drahtlos an die Kontrollinstrumente zu senden, welche ihrerseits mit mindestens einem, für den Nutzer sichtbaren Anzeigegerät für Informationen zu den in Ausführung befindlichen Vorgängen verbunden sind. Weitere Eigenschaften und Vorteile gehen aus der Beschreibung einiger bevorzugter, aber nicht ausschließlicher Ausführungsformen des Systems zur Steuerung der Abgabe von Schüttgut aus dem Silo hervor, welche beispielhaft und nicht einschränkend in Abbildung 5 dargestellt sind Bei den im Folgenden dargestellten Ausführungsbeispielen können einzelne, bestimmten Beispielen zugeordnete Eigenschaften in der tatsächlichen Ausführung durch andere Eigenschaften ersetzt werden, die in anderen Ausführungsbeispielen enthalten sind.

Unter Bezugnahme auf die Abbildung 5 umfasst ein in seiner Gesamtheit als Nummer 101 bezeichnetes System zur Steuerung der Abgabe von Schüttgut aus einem Silo 102 Kontrollinstrumente 103, die sich in der Regel in einem Bedienfeld 104 befinden, das in der Nähe des Silos 102 und damit des Abgabebereichs angebracht ist, und die zur Steuerung der Abgabe von Schüttgut aus dem Silo 102 in den Aufbau 105a des LKW 105 dienen.

Erfindungsgemäß beinhaltet das Steuersystem 101 Geräte zur kabellosen Datenfernübertragung 6, welche sich im Besitz eines Nutzers 107 befinden und in der Lage sind, eine Femverbindung mit den Kontrollinstrumenten 103 herzustellen, um an diese Kontrollinstrumente 103 Informationen zum Erkennungscode des Nutzers 107 und zu der vom Nutzer 107 angeforderten Schüttgutmenge zu übermitteln.

Die Geräte zur Datenfernübertragung 106 beinhalten zunächst einen Aufnahmekorpus 106a mit Tastatur 106b, welcher sich im Besitz des Nutzers befindet und in der Lage ist, wenn der Nutzer 107 die Tasten betätigt, kabellos, und typischerweise mit Hilfe eines Funkwellen-Sende/Empfangssystems, Daten an die Kontrollinstrumente 103 zu senden. Im vorstehend beschriebenen Fall sind die Kontrollinstrumente 103 mit mindestens einem, für den Nutzer 107 sichtbaren Anzeigegerät 108 für Informationen zu den in Ausführung befindlichen Vorgängen verbunden Dieses Anzeigegerät kann so angeordnet sein, dass es von der Fahrerkabine des LKW 105 einsehbar ist, wenn dieser mit seinem Aufbau korrekt unter den Schüttgut-Auslassöffnungen des Silos 102 positioniert ist.

Das Steuersystem 101 sollte zweckmäßigerweise mit Geräten zur Erkennung der korrekten Position des LKW 105 ausgestattet werden, welche überprüfen, ob der LKW 105 so positioniert ist, dass der Aufbau 105a sich unter der Auslassöffnung 102a des Silos 102 befindet.

Entsprechend einer in der Abbildung nicht gezeigten Ausführungsvariante können die Geräte zur Datenfernübertragung 106 selbstverständlich auch in einer Dateneingabevorrichtung mit Display bestehen, die sich im Besitz des Nutzers 107 befindet und in der Lage ist, Daten kabellos (z.B, über Funk) an die Kontrollinstrumente 103 zu übermitteln. Entsprechend einem besonders wichtigen Aspekt dieser Erfindung sind die Kontrollinstrumente 103 in der Lage, eine pseudozufällige Prüfroutine zu erzeugen, die auf dem Anzeigegerät 108 angezeigt werden kann und zahlreiche Rückmeldeaktionen beinhaltet, die beim Nutzer 107 abgefragt werden, damit der Entladevorgang freigegeben werden kann; diese Kontrollinstrumente sind darüber hinaus typischerweise mit einem Empfänger ausgestattet, der in der Lage ist, die vom Nutzer 107 anhand der Tastatur 106 übermittelten Rückmeldungen zu überprüfen Die von den Kontrollinstrumenten 103 erzeugte pseudozufällige Routine sieht vorteilhafterweise vor, dass der Nutzer 107 alle für die Ausführung der anschließenden Vorgänge erforderlichen Tasten betätigen muss, insbesondere diejenigen für die Auswahl der gewünschten Menge des abzugebenden Schüttguts. Ein weiterer Aspekt sieht vor, dass die Datenfernübertragungsgeräte in der Lage sind, gleichzeitig mit der Übertragung der einzelnen Daten zu den in Ausführung befindlichen Vorgängen, Daten zum Erkennungscode des Nutzers 107 an die Kontrollinstrumente 103 zu senden. Dies ermöglicht es den Kontrollinstrumenten, ausschließlich den Empfang von Daten desjenigen Nutzers freizugeben, der das Steuersystem 101 in Gang gesetzt hat.

In diesem Zusammenhang hat es sich als äußerst vorteilhaft erwiesen, die vorgenannten Kontrollinstrumente 103 so auszulegen, dass sie in der Lage sind, von einem nicht betriebsbereiten in einen betriebsbereiten Zustand zu wechseln, sobald sie - in dem Moment, in dem der Nutzer 107 sein Fahrzeug in der Nähe des Silos 102 positioniert und eine beliebige Taste auf der Tastatur 106 gedrückt hat - die Erkennungsdaten von den Datenfernübertragungsinstrumenten 106 erhalten haben. Das Steuersystem prüft unverzüglich anhand einer Analyse der in den Kontrollinstrumenten 103 gespeicherten Daten, ob der erhaltene Erkennungscode zum Entladen von Schüttgut aus dem Silo 102 berechtigt Wenn die Berechtigung vorliegt, wechseln die Kontrollinstrumente, wie bereits erwähnt, in den betriebsbereiten Zustand und stellen eine Verbindung mit den Datenfernübertragungsinstrumenten 106 her, um die pseudozufällige Routine zu erzeugen/überprüfen und somit Daten hinsichtlich der Menge des abzugebenden Schüttguts zu senden/erhalten. Zur weiteren Absicherung der sowohl die Prüfvorgänge der pseudozufälligen Routine als auch die Sendevorgänge von Daten hinsichtlich des abzugebenden Schüttguts betreffenden Befehle ist vorgesehen, dass die Kontrollinstrumente 103 in der Lage sind, bei allen oben erwähnten und von den Datenfernübertragungssystemen erhaltenen Befehlen zu überprüfen, ob die dem vorgenannten, anstehenden Befehl zugeordneten Daten mit den Erkennungsdaten übereinstimmen, die den letzten Wechsel der Kontrollinstrumente 103 vom nicht betriebsbereiten in den betriebsbereiten Zustand hervorgerufen haben.

Zweckmäßigerweise sind die Kontrollinstrumente 103 in der Lage, vom betriebsbereiten in den nicht betriebsbereiten Zustand zu wechseln, wenn sie innerhalb eines voreingestellten Zeitraums keine Daten von den Datenfernübertragungsgeräten 106 erhalten.

In der tatsächlichen Ausführung können die Maße den jeweiligen Anforderungen beliebig angepasst werden.. Darüber hinaus können alle Details durch andere, technisch gleichwertige Elemente ersetzt werden.

## Patentansprüche

1. Silo (1) zur Lagerung und zum dosierten Entladen mittels Schwerkraft von Schüttgut, insbesondere von Salz zur Vermeidung der Eisbildung auf Straßen, auf ein Transportfahrzeug (100), bestehend aus einem auf einer Stützstruktur (3) gelagerten Behälter (2), sowie bestehend aus Befüllhilfen zum Befüllen des erwähnten Behälters (2) mit dem erwähnten zu lagerndem Schüttgut und Austragshilfen (4) zum Austragen des auf die erwähnten Transportfahrzeuge (100) zu füllenden Schüttguts aus dem erwähnten Behälter (2), wobei das Silo (1) darüber hinaus eine Auslassvorrichtung (5) enthält mit einer länglichen Auslasseinheit (7) und wobei das Öffnen und Schließen der Auslasseinheit durch die erwähnten Austragshilfen erfolgt,
**dadurch gekennzeichnet,**
- **dass** der Behälter (2) einen oberen Behälterteil (2a) mit einem grundsätzlich kreisförmigen Querschnitt aufweist, während der darunter befindliche Entladekorpus (2b) die Form eines Kegelstumpfs mit nach unten abnehmenden Querschnitt besitzt und
- **dass** die Auslassvorrichtung (5) in Form eines Verbindungselements (6) mit in Richtung zum Boden zunehmenden Querschnitt zwischen dem unteren Teil (2c) des erwähnten Entladekorpus (2b) und der länglichen Auslasseinheit (7) ausgebildet ist, wobei die erwähnte Auslasseinheit (7) länger ist als der Durchmesser des unteren Teils (2c) des Entladekorpus (2b).

2. Silo zur Lagerung und zum Entladen mittels Schwerkraft von Schüttgut gemäß Anspruch 1, **dadurch gekennzeichnet, dass** die erwähnte längliche Auslasseinheit (7) in ihrem Längsverlauf mehrere Auslassöffnungen (8) aufweist, die unabhängig voneinander, durch die Betätigung der erwähnten Austragshilfen (4), zwischen einer Schließposition und mindestens einer Öffnungsposition wechseln können.

3. Silo zur Lagerung und zum Entladen mittels Schwerkraft von Schüttgut gemäß Anspruch 1 oder 2 , **dadurch gekennzeichnet, dass** die Querabmessung der Auslasseinheit (7) kleiner ist als der Durchmesser des unteren Teils (2c) des Entladekorpus (2b).

4. Silo zur Lagerung und zum Entladen mittels Schwerkraft von Schüttgut gemäß einem der Ansprüche 1 bis 3, **dadurch gekennzeichnet, dass** die erwähnten Austragshilfen (4) Lochplatten (31, 32) beinhalten, deren Bewegung steuerbar ist und die mindestens eine erste und eine zweite Öffnungsstellung der erwähnten Auslasseinheit (7) ermöglichen.

5. Silo zur Lagerung und zum Entladen mittels Schwerkraft von Schüttgut gemäß Anspruch 4, **dadurch gekennzeichnet, dass** die erwähnten Lochplatten (31, 32) mit mehreren Löchern (34) versehen sind, so dass die erwähnten Auslassöffnungen (8) im geöffneten Zustand an die Größe der erwähnten Transportfahrzeuge angepasst werden können.

6. Silo zur Lagerung und zum Entladen mittels Schwerkraft von Schüttgut gemäß einem der Ansprüche 1 bis 5, **dadurch gekennzeichnet, dass** die erwähnten Austragshilfen (4) zwei übereinanderliegende Lochplatten (31, 32) sowie ein Betätigungselement (33) umfassen, welche zusammen eine Austragseinheit bilden; wobei es sich bei einer der beiden Lochplatten (31,32) um eine unbewegliche, ortsfest in der Auslasseinheit angebrachte Lochplatte (31) handelt, welche die Auslasseinheit verschließt, während es sich bei der anderen Lochplatte (32) um eine bewegliche, parallel zu der erwähnten feststehenden Lochplatte (31) verschiebbar gelagerte Lochlatte (32) handelt, so dass die erwähnten Lochplatten (31, 32) eine Ausgangsposition, in der die jeweiligen Löcher (34) der beiden Lochplatten (31, 32) nicht übereinanderliegen, mehrere Zwischenpositionen, in denen die jeweiligen Löcher (34) der beiden Lochplatten (31, 32) teilweise übereinanderliegen, und eine Endposition, in der die jeweiligen Löcher (34) der beiden Lochplatten (31, 32) vollständig übereinanderliegen, einnehmen können.

7. Silo zur Lagerung und zum Entladen mittels Schwerkraft von Schüttgut gemäß einem der vorstehenden Ansprüche 4 bis 6, **dadurch gekennzeichnet, dass** die erwähnten beiden Lochplatten (31, 32) in der Zwischen- und Endstellung die erwähnten Auslassöffnungen (8) bilden.

8. Silo zur Lagerung und zum Entladen mittels Schwerkraft von Schüttgut gemäß einem der Ansprüche 6 oder 7, **dadurch gekennzeichnet, dass** das erwähnte Betätigungselement (33) ein lineares Stellglied (33a) umfasst, das an dem erwähnten Behälter (2) befestigt ist und dessen freies Ende mit der erwähnten beweglichen Lochplatte (32) verbunden ist, um die erwähnte bewegliche Lochplatte (32) durch sein Aus- und Einfahren in die Ausgangsstellung, in die Zwischenstellungen und in die Endstellung zu bewegen.

9. Silo zur Lagerung und zum Entladen mittels Schwerkraft von Schüttgut gemäß Anspruch 8, **dadurch kennzeichnet, dass** das erwähnte lineare Stellglied (33a) mit einer Sicherheitsvorrichtung versehen ist, die bei Stromausfall oder in einem Notfall den erforderlichen Druck liefert, um die erwähnte bewegliche Lochplatte (32) in die erwähnte Ausgangsposition zu bewegen.

10. Silo für die Lagerung und zum Entladen mittels Schwerkraft von Schüttgut gemäß einem der Ansprüche 8 oder 9, **dadurch gekennzeichnet, dass** das erwähnte lineare Stellglied (33a) mit einem hydraulisch betätigten Kolben ausgestattet ist.

11. Silo zur Lagerung und zum Entladen mittels Schwerkraft von Schüttgut gemäß einem der Ansprüche 2 bis 10, **dadurch gekennzeichnet, dass** jeder der erwähnten Auslassöffnungen (8) ein Schließblech (10) zugeordnet ist, das zwischen einer Schließposition der jeweiligen Auslassöffnung (8) und mindestens einer teilweisen Öffnungsposition, in der es die Durchlassöffnung der Auslassöffnung (8) nicht verschließt, verschoben werden kann.

12. Silo zur Lagerung und zum Entladen mittels Schwerkraft von Schüttgut gemäß Anspruch 11, **dadurch gekennzeichnet, dass** die erwähnten Schließbleche (10) durch die erwähnten Austragshilfen (4) betätigt werden.

13. Silo zur Lagerung und zum Entladen mittels Schwerkraft von Schüttgut gemäß einem der Ansprüche 11 oder 12, **dadurch gekennzeichnet, dass** die erwähnten Schließbleche (10) im Falle des Entladens im Selbstbedienungsverfahren automatisch von den erwähnten Austragshilfen (4) betätigt werden.

14. Silo zur Lagerung und zum Entladen mittels Schwerkraft von Schüttgut gemäß einem der Ansprüche 11 bis 13, **dadurch gekennzeichnet, dass** die erwähnten Schließbleche (10) manuell betätigt werden.

15. Silo zur Lagerung und zum Entladen mittels Schwerkraft von Schüttgut gemäß einem der Ansprüche 1 bis 14, **dadurch gekennzeichnet, dass** es mit Geräten zur Erkennung der korrekten Position des erwähnten Transportfahrzeugs (100, 105) ausgestattet ist, welche überprüfen, ob der Fahrzeugaufbau (105a) so positioniert ist, dass das aus der länglichen Auslasseinheit (7) ausströmende Schüttgut komplett in den Fahrzeugaufbau (105a) gelangt.

16. Silo zur Lagerung und zum dosierten Entladen mittels Schwerkraft von Schüttgut gemäß einem der Ansprüche 1 bis 15, **gekennzeichnet durch** ein System (101) mit Kontrollinstrumenten (103) zur Steuerung der dosierten Abgabe des Schüttguts aus dem Silo (102), wobei das Steuersystem über Datenfernübertragungsgeräte (106) zur drahtlosen Datenfernübertragung verfügt, welche sich im Besitz eines Nutzers (107) befinden und in der Lage sind, eine Fernverbindung mit den Kontrollinstrumenten (103) herzustellen, um an diese Kontrollinstrumente (1 03)Informationen über einen Erkennungscode des Nutzers (107) und zu einer von dem Nutzer (107) angeforderten Schüttgutmenge zu übertragen.

17. Silo nach Anspruch 16, **dadurch gekennzeichnet, dass** die erwähnten Datenfernübertragungsgeräte (106) einen Aufnahmekorpus (106a) mit Tastatur (106b) beinhalten, der sich im Besitz des erwähnten Nutzers (107) befindet und in der Lage ist, Daten drahtlos an die erwähnten Kontrollinstrumente (103) zu senden, welche ihrerseits mit mindestens einem, für den Nutzer sichtbaren Anzeigegerät (108) für Informationen zu den in Ausführung befindlichen Vorgängen verbunden sind.

18. Silo nach Anspruch 16 oder 17, welches sich **dadurch** auszeichnet, dass die erwähnten Datenfernübertragungsgeräte (106) eine Dateneingabevorrichtung mit Display beinhalten, welche sich im Besitz des erwähnten Nutzers (107) befindet und in der Lage ist, Daten kabellos an die erwähnten Kontrollinstrumente (103) zu senden.

19. Silo nach einem der Ansprüche 16 bis 18, welches sich **dadurch** auszeichnet, dass die erwähnten Kontrollinstrumente (103) in der Lage sind, eine pseudo-zufällige Prüfroutine zu erzeugen, die auf dem erwähnten Anzeigegerät (108) angezeigt werden kann und zahlreiche Rückmeldeaktionen umfasst, die bei dem erwähnten Nutzer (107) abgefragt werden, damit der Entladevorgang freigegeben werden kann; wobei die erwähnten Kontrollinstrumente (103) mit einem Empfänger ausgestattet sind, der in der Lage ist, die von dem Nutzer (107) mittels der Tastatur (106b) gelieferten Rückmeldungen zu überprüfen.

20. Silo nach einem der Ansprüche 16 bis 19, **dadurch gekennzeichnet, dass** die besagten Datenfernübertragungsgeräte (106) in der Lage sind, gleichzeitig mit der Übertragung der einzelnen Daten zu den in Ausführung befindlichen Vorgängen Daten bezüglich des erwähnten Erkennungscodes des Nutzers (107) an die Kontrollinstrumente (103) zu senden.

21. Silo nach einem der Ansprüche 16 bis 20, **dadurch gekennzeichnet, dass** die erwähnten Kontrollinstrumente (103) in der Lage sind, von einem nicht betriebsbereiten in einen betriebsbereiten Zustand zu wechseln, nachdem sie von den Datenfernübertragungsgeräten (106) die Erkennungsdaten erhalten haben und der Erkennungscode zur Abgabe des Schüttguts aus dem Silo (102) berechtigt ist.

22. Silo nach einem der Ansprüche 16 bis 21, **dadurch gekennzeichnet, dass** die erwähnten Kontrollinstrumente (103) in der Lage sind, bei jeder von den Datenfernübertragungsgeräten (106) erhaltenen Anfrage zu überprüfen, ob die der erwähnten Anfrage zugeordneten Erkennungsdaten mit den Erkennungsdaten übereinstimmen, die den letzten Wechsel von dem nicht betriebsbereiten in den betriebsbereiten Zustand ausgelöst haben.

23. Silo nach einem der vorstehenden Ansprüche 16 bis 22, **dadurch gekennzeichnet, dass** die erwähnten Kontrollinstrumente (103) in der Lage sind, von einem betriebsbereiten in einen nicht betriebsbereiten Zustand zu wechseln, wenn sie innerhalb eines voreingestellten Zeitraums keine Daten von den erwähnten Datenfernübertragungsgeräten (106) erhalten haben.

## Claims

1. Silo (1) for the storing and metered discharging of bulk material by means of gravity, in particular of salt for preventing the build-up of ice on roads, onto a conveying vehicle (100), said silo comprising a container (2) mounted on a support structure (3), as well as comprising filling aids for filling the mentioned container (2) with the mentioned bulk material to be stored and discharging aids (4) for discharging the bulk material to be filled onto the mentioned conveying vehicles (100) from the mentioned container (2), wherein the silo (1) over and above this includes an outlet device (5) having an oblong outlet unit (7) and wherein the opening and closing of the outlet unit is effected by means of the mentioned discharging aids, **characterized in that**
- the container (2) has an upper container part (2a) with a fundamentally circular cross section, whereas the discharging body (2b) located below said upper container part has the form of a truncated cone with a cross section that diminishes downward and
- **in that** the outlet device (5) is realized in the form of a connecting element (6) having a cross section that increases in the direction of the ground between the bottom part (2c) of the mentioned discharging body (2b) and the oblong outlet unit (7), wherein the mentioned outlet unit (7) is longer than the diameter of the bottom part (2c) of the discharging body (2b).

2. Silo for the storing and discharging of bulk material by means of gravity according to Claim 1, **characterized in that** the mentioned oblong outlet unit (7) has a plurality of outlet openings (8) in its longitudinal development, said outlet openings being able to change between a closed position and at least one open position independently of each other through the actuation of the mentioned discharging aids (4).

3. Silo for the storing and discharging of bulk material by means of gravity according to Claim 1 or 2, **characterized in that** the transverse dimension of the outlet unit (7) is smaller than the diameter of the bottom part (2c) of the discharging body (2b).

4. Silo for the storing and discharging of bulk material by means of gravity according to one of Claims 1 to 3, **characterized in that** the mentioned discharge aids (4) include perforated plates (31, 32), the movement of which is controllable and which enable at least one first and one second open position of the mentioned outlet unit (7).

5. Silo for the storing and discharging of bulk material by means of gravity according to Claim 4, **characterized in that** the mentioned perforated plates (31, 32) are provided with a plurality of holes (34) such that the mentioned outlet openings (8) in the open state can be adapted to the size of the mentioned conveying vehicles.

6. Silo for the storing and discharging of bulk material by means of gravity according to one of Claims 1 to 5, **characterized in that** the mentioned discharge aids (4) comprise two perforated plates (31, 32) lying one on top of the other and one actuating element (33), which together form an outlet unit; wherein one of the two perforated plates (31, 32) is a non-moveable perforated plate (31) that is mounted in a stationary manner in the outlet unit and closes the outlet unit, whilst the other perforated plate (32) is a moveable perforated plate (32) that is mounted parallel to the mentioned fixed perforated plate (31) so as to be displaceable such that the mentioned perforated plates (31, 32) are able to assume a starting position, in which the respective holes (34) of the two perforated plates (31, 32) do not lie one on top of the other, a plurality of intermediate positions in which the respective holes (34) of the two perforated plates (31, 32) lie partially one on top of the other, and an end position in which the respective holes (34) of the two perforated plates (31, 32) lie completely one on top of the other.

7. Silo for the storing and discharging of bulk material by means of gravity according to one of the preceding Claims 4 to 6, **characterized in that** the mentioned two perforated plates (31, 32) form the mentioned outlet openings (8) in the intermediate and end position.

8. Silo for the storing and discharging of bulk material by means of gravity according to one of Claims 6 or 7, **characterized in that** the mentioned actuating element (33) includes a linear control member (33a) which is secured to the mentioned container (2) and the free end of which is connected to the mentioned perforated plate (32) in order to move the mentioned moveable perforated plate (32) by driving it out of and into the starting position, the intermediate positions and the end position.

9. Silo for the storing and discharging of bulk material by means of gravity according to Claim 8, **characterized in that** the mentioned linear control member (33a) is provided with a safety device which, when there is a power failure or an emergency, supplies the necessary pressure in order to move the mentioned moveable perforated plate (32) into the mentioned starting position.

10. Silo for the storing and discharging of bulk material by means of gravity according to one of Claims 8 or 9, **characterized in that** the mentioned linear control member (33a) is provided with a hydraulically actuated piston.

11. Silo for the storing and discharging of bulk material by means of gravity according to one of Claims 2 to 10, **characterized in that** each of the mentioned outlet openings (8) has associated therewith a closing sheet (10) which can be displaced between a closed position of the respective outlet opening (8) and at least one partial open position in which it does not close the port of the outlet opening (8).

12. Silo for the storing and discharging of bulk material by means of gravity according to Claim 11, **characterized in that** the mentioned closing sheets (10) are actuated by the mentioned discharge aids (4).

13. Silo for the storing and discharging of bulk material by means of gravity according to one of Claims 11 or 12, **characterized in that** during the discharging process, in self-actuating mode the mentioned closing sheets (10) are actuated automatically by the mentioned discharge aids (4).

14. Silo for the storing and discharging of bulk material by means of gravity according to one of Claims 11 to 13, **characterized in that** the mentioned closing sheets (10) are manually actuated.

15. Silo for the storing and discharging of bulk material by means of gravity according to one of Claims 1 to 14, **characterized in that** said silo is provided with devices for detecting the correct position of the mentioned conveying vehicle (100, 105), said devices checking whether the vehicle body (105a) is positioned such that the bulk material flowing out of the oblong outlet unit (7) passes completely into the vehicle body (105a).

16. Silo for the storing and metered discharging of bulk material by means of gravity according to one of Claims 1 to 15; **characterized by** a system (101) with control instruments (103) for controlling the metered output of the bulk material from the silo (102), wherein the control system has remote data transmission devices (106) for wireless remote data processing, said devices being in the possession of a user (107) and being capable of setting up a remote connection to the control instruments (103) in order to transmit to said control instruments (103) information regarding an identifying code of the user (107) and an amount of bulk material required by the user (107).

17. Silo according to Claim 16, **characterized in that** the mentioned remote data transmission devices (106) include a receiving body (106a) with keyboard (106b), which is in the possession of the mentioned user (107) and is capable of sending data wirelessly to the mentioned control instruments (103), which are connected in a cable-free manner to at least one display device (108) that is visible to the user for information on the operations currently being executed.

18. Silo according to Claim 16 or 17, which is distinguished in that the mentioned remote data transmission devices (106) include a data input device with display, which is in the possession of the mentioned user (107) and is capable of sending data in a cable-free manner to the mentioned control instruments (103).

19. Silo according to one of Claims 16 to 18, which is distinguished in that the mentioned control instruments (103) are capable of creating a pseudo-random test routine which can be displayed on the mentioned display device (108) and includes numerous acknowledgement actions that are interrogated by the mentioned user (107) so that the discharging operation can be released; wherein the mentioned control instruments (103) are provided with a receiver that is capable of checking the acknowledgements supplied by the user (107) by means of the keyboard (106b).

20. Silo according to one of Claims 16 to 19, **characterized in that** said remote data transmission devices (106) are capable of sending data with reference to the mentioned identifying code of the user (107) to the control instruments (103) at the same time as the transmission of the individual items of data regarding the operation currently being executed.

21. Silo according to one of Claims 16 to 20, **characterized in that** the mentioned control instruments (103) are capable of changing from a non-operational into an operational state once they have received the identifying data from the remote data transmission devices (106) and the identifying code is authorised to discharge the bulk material from the silo (102).

22. Silo according to one of Claims 16 to 21, **characterized in that** each time an inquiry is received from the remote data transmission devices (106), the mentioned control instruments (103) are capable of checking whether the identifying data associated with the mentioned inquiry matches the identifying data that has triggered the last change from the non-operational state into the operational state.

23. Silo according to one of the preceding Claims 16 to 22, **characterized in that** the mentioned control instruments (103) are capable of changing from an operational into a non-operational state if they have not received any data from the mentioned remote data transmission devices (106) within a predetermined period of time.

## Revendications

1. Silo (1) destiné au stockage et au déchargement dosé par gravité de matériau en vrac, en particulier de sel pour éviter la formation de glace sur les routes, sur un véhicule de transport (100), se composant d'un réservoir (2) monté sur une structure de soutien (3), et comportant aussi des accessoires de remplissage pour remplir ledit réservoir (2) avec ledit matériau en vrac à stocker et des accessoires d'extraction (4) pour extraire le matériau en vrac à charger sur lesdits véhicules de transport (100) hors dudit réservoir (2), dans lequel le silo (1) comprend en outre un dispositif de sortie (5) avec une unité de sortie allongée (7) et dans lequel l'ouverture et la fermeture de l'unité de sortie sont effectuées au moyen desdits accessoires d'extraction, **caractérisé en ce que**
- le réservoir (2) présente une partie de réservoir supérieure (2a) avec une section transversale en principe circulaire, tandis que le corps de déchargement (2b) se trouvant sous celle-ci a la forme d'un tronc de cône avec une section transversale diminuant vers le bas, et
- le dispositif de sortie (5) se présente sous la forme d'un élément de jonction (6) avec une section transversale croissante en direction du fond entre la partie inférieure (2c) dudit corps de déchargement (2b) et l'unité de sortie allongée (7), dans lequel ladite unité de sortie (7) est plus longue que le diamètre de la partie inférieure (2c) du corps de déchargement (2b).

2. Silo destiné au stockage et au déchargement par gravité de matériau en vrac selon la revendication 1, **caractérisé en ce que** ladite unité de sortie allongée (7) présente, dans son tracé longitudinal, plusieurs ouvertures de sortie (8), qui peuvent alterner entre une position de fermeture et au moins une position d'ouverture, indépendamment l'une de l'autre, par l'actionnement desdits accessoires d'extraction (4) .

3. Silo destiné au stockage et au déchargement par gravité de matériau en vrac selon la revendication 1 ou 2, **caractérisé en ce que** la dimension transversale de l'unité de sortie (7) est plus petite que le diamètre de la partie inférieure (2c) du corps de déchargement (2b).

4. Silo destiné au stockage et au déchargement par gravité de matériau en vrac selon l'une quelconque des revendications 1 à 3, **caractérisé en ce que** lesdits accessoires d'extraction (4) comprennent des plaques perforées (31, 32), dont le mouvement peut être commandé et qui permettent au moins une première et une deuxième positions d'ouverture de ladite unité de sortie (7).

5. Silo destiné au stockage et au déchargement par gravité de matériau en vrac selon la revendication 4, **caractérisé en ce que** lesdites plaques perforées (31, 32) sont pourvues de plusieurs trous (34), de telle manière que lesdites ouvertures de sortie (8) puissent, à l'état ouvert, être adaptées à la grandeur desdits véhicules de transport.

6. Silo destiné au stockage et au déchargement par gravité de matériau en vrac selon l'une quelconque des revendications 1 à 5, **caractérisé en ce que** lesdits accessoires d'extraction (4) comprennent deux plaques perforées superposées (31, 32) ainsi qu'un élément d'actionnement (33), qui forment ensemble une unité d'extraction; dans lequel une des deux plaques perforées (31, 32) est une plaque perforée immobile (31), placée de façon fixe dans l'unité de sortie, qui ferme l'unité de sortie, tandis que l'autre plaque perforée (32) est une plaque perforée mobile (32), montée de façon coulissante parallèlement à ladite plaque perforée immobile (31), de telle manière que lesdites plaques perforées (31, 32) puissent occuper une position initiale dans laquelle les trous respectifs (34) des deux plaques perforées (31, 32) ne sont pas superposés, plusieurs positions intermédiaires dans lesquelles les trous respectifs (34) des deux plaques perforées (31, 32) sont partiellement superposés, et une position finale dans laquelle les trous respectifs (34) des deux plaques perforées (31, 32) sont totalement superposés.

7. Silo destiné au stockage et au déchargement par gravité de matériau en vrac selon l'une quelconque des revendications précédentes 4 à 6, **caractérisé en ce que** lesdites deux plaques perforées (31, 32) forment, dans la position intermédiaire et la position finale, lesdites ouvertures de sortie (8).

8. Silo destiné au stockage et au déchargement par gravité de matériau en vrac selon l'une quelconque des revendications 6 ou 7, **caractérisé en ce que** ledit élément d'actionnement (33) comprend un organe de réglage linéaire (33a), qui est fixé audit réservoir (2) et dont l'extrémité libre est attachée à ladite plaque perforée mobile (32) afin de déplacer ladite plaque perforée mobile (32) dans la position initiale, dans les positions intermédiaires et dans la position finale, par son mouvement de sortie et d'entrée.

9. Silo destiné au stockage et au déchargement par gravité de matériau en vrac selon la revendication 8, **caractérisé en ce que** ledit organe de réglage linéaire (33a) est muni d'un dispositif de sécurité qui, en cas de coupure de courant ou en cas d'urgence, fournit la pression nécessaire pour déplacer ladite plaque perforée mobile (32) dans ladite position initiale.

10. Silo destiné au stockage et au déchargement par gravité de matériau en vrac selon l'une quelconque des revendications 8 ou 9, **caractérisé en ce que** ledit organe de réglage linéaire (33a) est équipé d'un piston à commande hydraulique.

11. Silo destiné au stockage et au déchargement par gravité de matériau en vrac selon l'une quelconque des revendications 2 à 10, **caractérisé en ce qu'**à chacune desdites ouvertures de sortie (8) est associée une tôle de fermeture (10), qui peut être déplacée entre une position de fermeture de l'ouverture de sortie respective (8) et au moins une position d'ouverture partielle, dans laquelle elle ne ferme pas l'ouverture de passage de l'ouverture de sortie (8).

12. Silo destiné au stockage et au déchargement par gravité de matériau en vrac selon la revendication 11, **caractérisé en ce que** lesdites tôles de fermeture (10) sont actionnées au moyen desdits accessoires d'extraction (4).

13. Silo destiné au stockage et au déchargement par gravité de matériau en vrac selon l'une quelconque des revendications 11 ou 12, **caractérisé en ce que** lesdites tôles de fermeture (10) sont actionnées automatiquement par lesdits accessoires d'extraction (4) en cas de déchargement par un procédé en libre service.

14. Silo destiné au stockage et au déchargement par gravité de matériau en vrac selon l'une quelconque des revendications 11 à 13, **caractérisé en ce que** lesdites tôles de fermeture (10) sont actionnées manuellement.

15. Silo destiné au stockage et au déchargement par gravité de matériau en vrac selon l'une quelconque des revendications 1 à 14, **caractérisé en ce qu'**il est équipé d'appareils permettant de reconnaître la position correcte dudit véhicule de transport (100, 105), qui contrôlent si la superstructure du véhicule (105a) est positionnée de telle manière que le matériau en vrac sortant de l'unité de sortie allongée (7) arrive entièrement dans la superstructure du véhicule (105a).

16. Silo destiné au stockage et au déchargement dosé par gravité de matériau en vrac selon l'une quelconque des revendications 1 à 15, **caractérisé par** un système (101) comprenant des instruments de contrôle (103) pour commander la distribution dosée du matériau en vrac hors du silo (102), dans lequel le système de commande est équipé d'appareils de télétransmission de données (106) pour la télétransmission sans fil de données, qui se trouvent en possession d'un utilisateur (107) et qui sont en mesure d'établir une liaison à distance avec les instruments de contrôle (103), afin de transmettre à ces instruments de contrôle (103) des informations sur un code d'identification de l'utilisateur (107) et sur une quantité de matériau en vrac demandée par l'utilisateur (107).

17. Silo selon la revendication 16, **caractérisé en ce que** lesdits appareils de télétransmission de données (106) comprennent un corps de réception (106a) avec un clavier (106b), qui se trouve en possession dudit utilisateur (107) et qui est en mesure d'envoyer des données sans fil auxdits instruments de contrôle (103), qui sont à leur tour reliés à au moins un appareil d'affichage (108), visible par l'utilisateur, pour des informations concernant les opérations qui sont en cours d'exécution.

18. Silo selon la revendication 16 ou 17, **caractérisé en ce que** lesdits appareils de télétransmission de données (106) comprennent un dispositif d'entrée de données avec écran, qui se trouve en possession dudit utilisateur (107) et qui est en mesure d'envoyer des données sans fil auxdits instruments de contrôle (103).

19. Silo selon l'une quelconque des revendications 16 à 18, **caractérisé en ce que** lesdits instruments de contrôle (103) sont en mesure de produire une routine de contrôle pseudo-aléatoire, qui peut être affichée sur ledit appareil d'affichage (108) et qui comprend de nombreuses actions de retour, qui peuvent être demandées audit utilisateur (107) pour que l'opération de déchargement puisse être libérée; dans lequel lesdits instruments de contrôle (103) sont équipés d'un récepteur, qui est en mesure de contrôler les messages en retour fournis par l'utilisateur (107) au moyen du clavier (106b).

20. Silo selon l'une quelconque des revendications 16 à 19, **caractérisé en ce que** lesdits appareils de télétransmission de données (106) sont en mesure d'envoyer aux instruments de contrôle (103) des données relatives audit code d'identification de l'utilisateur (107) en même temps que la transmission des données individuelles concernant les opérations en cours d'exécution.

21. Silo selon l'une quelconque des revendications 16 à 20, **caractérisé en ce que** lesdits instruments de contrôle (103) sont en mesure de changer d'un état non prêt à l'emploi à un état prêt à l'emploi, après qu'ils aient reçu des appareils de télétransmission de données (106) les données d'identification et que le code d'identification soit autorisé pour la distribution du matériau en vrac hors du silo (102).

22. Silo selon l'une quelconque des revendications 16 à 21, **caractérisé en ce que** lesdits instruments de contrôle (103) sont en mesure de contrôler, pour chaque demande reçue des appareils de télétransmission de données (106), si les données d'identification associées à ladite demande concordent avec les données d'identification, qui ont déclenché le dernier changement de l'état non prêt à l'emploi à l'état prêt à l'emploi.

23. Silo selon l'une quelconque des revendications 16 à 22, **caractérisé en ce que** lesdits instruments de contrôle (103) sont en mesure de changer d'un état prêt à l'emploi à un état non prêt à l'emploi, lorsqu'ils n'ont pas reçu de données des appareils de télétransmission de données (106) pendant un laps de temps prédéterminé.
